# EUROPÄISCHE PATENTSCHRIFT

(11) **EP 0 915 197 B1**
(45) Veröffentlichungstag und Bekanntmachung des Hinweises auf die Patenterteilung: **15.10.2003**
(21) Anmeldenummer: 98120937.2
(22) Anmeldetag: 04.11.1998
(51) Int. Cl.: D06F 39/00

(54) **Wasserführende Haushaltmaschine**
Household machine with water hoses
Machine domestique avec tuyaux d'eau

(30) Priorität: 04.11.1997 DE 19748703
(43) Veröffentlichungstag der Anmeldung: 12.05.1999
(73) Patentinhaber: BSH Bosch und Siemens Hausgeräte GmbH, 81669 München (DE)
(72) Erfinder: Bolduan, Edwin, Dipl.-Ing., 13629 Berlin (DE); Wiemer, Horst, Dipl.-Ing., 14532 Kleinmachnow (DE)

(56) Entgegenhaltungen:
- DE-U- 9 014 188
- FR-A- 2 247 936
- FR-A- 2 427 538
- US-A- 3 860 978

## Beschreibung

Die Erfindung betrifft eine wasserführende Haushaltmaschine, wie Wasch-, Wäschetrocken- oder Geschirrspülmaschine, die mit einer elektrischen Anschlussleitung und mit mindestens einem der Flüssigkeitsführung dienenden Schlauch versehen ist, dessen freies Ende mit einem U-förmigen Krümmer formschlüssig koppelbar ist, dessen beide U-Schenkel mit clipartigen, dem Schlauchdurchmesser angepassten Halteöffnungen sowie im Verlaufe seines bogenförmigen Abschnitts mit einer Halteeinrichtung versehen ist.

Eine solche Haushaltmachine ist aus der FR 2 427 538 bekannt. Der Krümmer ist beigegebenes Zubehörteil von Waschmaschinen. Seine Öse dient dazu, das mit dem Krümmer versehene Schlauchende fern von der Haushaltmaschine durch Einhängen der Öse in ein ortsfestes Befestigungelement, z.B. einen Haken, oberhalb eines Ablaufbeckens an seinem Ort gegen Abrutschen zu sichern, das nämlich eine Überschwemmung am Aufstellungsort der Waschmaschine während des Abpumpens der Lauge verursachen würde.

Bei marktüblichen Waschmaschinen (z.B. SIWAMAT PLUS der Siemens Electrogeräte GmbH, Prospekt von 1989, Seite 27, rechte Abbildung) werden der Zuleitungsschlauch, der Abflussschlauch und die elektrische Anschlussleitung während des Transportes der Waschmaschine durch an der Rückwand angebrachte, gesonderte Halteelemente an der Rückwand gehalten. Diese Halteelemente erfüllen somit nur während des Transportes eine Funktion. Während des Betriebes der Maschine sind sie funktionslos.

Der Erfindung liegt die Aufgabe zugrunde, eine Haushaltmaschine der eingangs beschriebenen Art so weiterzubilden, dass die zur Transporthalterung der Schläuche und den Leitungen dienenden Halteelemente auch während des Betriebes der Maschine zu einer Funktionerfüllung einsetzbar sind.

Die Lösung der gestellten Aufgabe gelingt nach der Erfindung dadurch, dass die Befestigungs-vorrichtung im U-Joch des Krümmers als Einhängeöffnung ausgebildet ist und der Schlauch während des Transportes der Maschine mittels einem an der Rückwand der Maschine vorgesehenen Aufhänger eingehakt oder durch eine durch die Einhängeöffnung durchgesteckte Schraube an der Rückwand verschraubt werden kann.

Damit der Abflussschlauch einer Haushaltmaschine leicht am Rand eines Waschbeckens oder einer Badewanne eingehängt werden kann, ist sein freies Ende in bekannter Weise als Krümmer ausgebildet. Bei modernen Haushaltmaschinen werden jedoch als Wellschläuche ausgebildete Abflussschläuche verwendet, bei denen eine Ausbildung ihres freien Endes als vorgeformter steifer Krümmer nicht möglich ist. Es ist daher bekannt, den Haushaltmaschinen ein gesondertes, als Krümmer ausgebildetes Kunststoffteil beizufügen, das in entsprechender Weise mit dem freien Ende des Abflussschlauches gekoppelt wird. Durch die erfindungsgemäße Ausbildung des für die Leitungshalterung während des Transportes erforderlichen Halteelementes als ein solcher Krümmer, kann das Halteelement nach Erfüllung seiner Haltefunktion während des Betriebes der Haushaltmaschine als ein das freie Ende des Abflusswellschlauches formender Krümmer weiterverwendet werden.

In einer alternativen Lösung der oben stehenden Aufgabe zur Aufhängung des gehaltenen Schlauchendes während des Transportes kann die Befestigungsvorrichtung als an der Rückseite des U-Joches angeformte knopfartige Vorsprünge ausgebildet und der Schlauch während des Transportes der Maschine mittels an der Rückwand der Maschine angebrachten Schlitzen für die Vorsprünge eingehängt werden. Dabei kann der Krümmer zusammen mit dem Schlauch mittels der beiden knopfartigen Vorsprünge an Schlitzen der Rückwand der Haushaltmaschine eingehängt werden.

Gemäß einer Ausgestaltung der Erfindung ist im Bereich des die beiden U-Schenkel verbindenden U-Joches des Krümmers eine weitere clipartige Halteöffnung vorgesehen. Diese weitere Halteöffnung kann mit anderen Abmessungen als die an den U-Schenkeln vorgesehenen Halteöffnungen ausgeführt werden, so dass ein weiterer Schlauch abweichenden Durchmessers, nämlich beispielsweise ein Zulaufschlauch, an der Rückwand gehaltert werden kann.

Auch die elektrische Anschlussleitung der Maschine kann in einfacher Weise durch das Halteelement fixiert werden, wenn das Haltelement gemäß einer vorteilhaften Weiterbildung der Erfindung am Krümmer Stecköffnungen für die Kontaktstifte eines Anschlusssteckers der elektrischen Anschlussleitung aufweist.

Anhand eines in der Zeichnung dargestellten Ausführungsbeispieles ist die Erfindung nachfolgend erläutert. Es zeigen
- Fig. 1: ein als Krümmer ausgebildetes, an der Rückwand einer Haushaltmaschine befestigtes Haltelement,
- Fig. 2: ein Halteelement gemäß Fig. 1 in einer Ansicht von oben.

Waschmaschinen weisen einen Zulaufschlauch 2 für die Zuführung von Frischwasser und eine Abflußschlauch 3 für das Abpumpen der Lauge bzw. des Spülwassers auf. Außerdem besitzen sie eine elektrische Anschlussleitung, welche in der Zeichnung nicht dargestellt ist. Damit die Schläuche und die Anschlussleitung beim Transport der Maschine nicht stören und gefährdet sind, werden diese während des Transportes üblicherweise an der Rückwand 1 der Waschmaschine mittels eines oder mehrerer Halteelemente festgelegt.

Erfindungsgemäß ist ein solches Halteelement als U-förmiger Krümmer 4 ausgebildet, der an seinen beiden U-Schenkeln 5 clipartig geformte Halteöffnungen 6 aufweist. Der U-förmige Krümmer 4 ist in geeigneter Weise lösbar an der Rückwand 1 befestigt. Dies kann beispielsweise mittels an der Rückseite des Krümmers 4 angeformter knopfartiger Vorsprünge 7 geschehen, mit denen der Krümmer 4 in entsprechende, an der Rückwand 1 vorgesehene Schlitze eingehängt ist. Es besteht auch die Möglichkeit den Krümmer 4 mittels einer an seinem die beiden U-Schenkel 5 verbindenden U-Joch 8 ausgebildeten Einhängeöffnung 9 an einem an der Rückwand 1 vorgesehenen Aufhänger einzuhaken oder durch eine durch die Einhängeöffnung durchgesteckte Schraube an der Rückwand 1 zu verschrauben.

In die Halteöffnungen 6 des an der Rückwand 1 befestigten Krümmers 4 werden der in einem Hüllschlauch 2 geführte Zulaufschlauch, an dessen freiem Ende im vorliegenden Beispiel ein Wasserschutzventil 10 angebracht ist, und der Abflussschlauch 3 eingeclipst, so daß sie während des Transportes der Maschine ausreichend sicher gehalten sind.

Im Mittenbereich des U-Joches 8 ist eine weitere Halteöffnung 11 vorgesehen. Diese weitere Halteöffnung 11 besitzt gegenüber den Halteöffnungen 6 einen kleineren Durchmesser. Damit kann auch ein im Durchmesser gegenüber dem Abflussschlauch 3 und dem Hüllschlauch 2 kleinerer uneingehüllter Zulaufschlauch während des Transportes der Maschine am Krümmer 4 festgemacht werden.

Außerdem sind ebenfalls im Mittenbereich des U-Joches 8 noch Steckhülsen 12 vorgesehen, deren Abstand zueinander dem Abstand der Kontaktstifte eines Anschlusssteckers der elektrischen Anschlussleitung der Maschine entspricht. In ihrem Öffnungsdurchmesser sind die Steckhülsen 12 dem Durchmesser der Kontaktstifte angepasst. Während des Transportes der Maschine wird der Anschlussstecker mit seinen Kontaktstiften in die Stecköffnungen 12 eingesteckt, wodurch die elektrische Anschlussleitung an der Rückwand 1 gehalten ist.

Am Aufstellort der Haushaltmaschine werden die Schläuche 2 und 3 sowie die elektrische Anschlussleitung vom Krümmer 4 gelöst. Der Krümmer 4 selbst wird ebenfalls von der Rückwand 1 abgenommen und mit dem freien Ende des Abflussschlauches 3 formschlüssig gekoppelt, so dass dieses freie Ende die gewünschte zum Anhängen am Rand eines Waschbeckens oder einer Badewanne geeignete Krümmerform aufweist.

## Patentansprüche

1. Wasserführende Haushaltmaschine, wie Wasch-, Wäschetrocken- oder Geschirrspülmaschine, die mit einer elektrischen Anschlussleitung und mit mindestens einem der Flüssigkeitsführung dienenden Schlauch (3) versehen ist, dessen freies Ende mit einem U-förmigen Krümmer (4) formschlüssig koppelbar ist, dessen beide U-Schenkel (5) mit clipartigen, dem Schlauchdurchmesser angepassten Halteöffnungen (6) sowie im Verlaufe seines die beiden U-Schenkel (5) verbindenden U-Joches (8) mit einer Befestigungsvorrichtung (9) versehen ist, **dadurch gekennzeichnet, dass** die Befestigungsvorrichtung (9) im U-Joch (8) als Einhängeöffnung (9) ausgebildet ist und der Schlauch (3) während des Transportes der Maschine mittels einem an der Rückwand (1) der Maschine vorgesehenen Aufhängers eingehakt oder durch eine durch die Einhänge öffnung (9) durchgesteckte Schraube an der Rückwand (1) verschraubt werden kann.

2. Wasserführende Haushaltmaschine, wie Wasch-, Wäschetrocken- oder Geschirrspülmaschine, die mit einer elektrischen Anschlussleitung und mit mindestens einem der Flüssigkeitsführung dienenden Schlauch (3) versehen ist, dessen freies Ende mit einem U-förmigen Krümmer (4) formschlüssig koppelbar ist, dessen beide U-Schenkel (5) mit clipartigen, dem Schlauchdurchmesser angepassten Halteöffnungen (6) sowie im Verlaufe seines die beiden U-Schenkel (5) verbindende U-Joches (8) mit einer Befestigungsvorrichtung (7) versehen ist, **dadurch gekennzeichnet, dass** die Befestigungsvorrichtung als an der Rückseite des U-Joches (8) angeformte knopfartige Vorsprünge (7) ausgebildet ist und der Schlauch (3) während des Transportes der Maschine mittels an der Rückwand (1) der Maschine angebrachten Schlitzen für die Vorsprünge (7) eingehängt werden kann.

3. Haushaltmaschine nach Anspruch 1 oder 2, **dadurch gekennzeichnet, dass** im Bereich des die beiden U-Schenkel (5) verbindenden U-Joches (8) des Krümmers (4) eine weitere clipartige Halteöffnung (11) vorgesehen ist.

4. Haushaltmaschine nach einem der vorstehenden Ansprüche, **dadurch gekennzeichnet, dass** an dem Krümmer (4) Steckhülsen (12) für die Kontaktstifte eines Anschlusssteckers der elektrischen Anschlussleitung ausgebildet sind.

## Claims

1. Water-conducting domestic machine, such as a washing machine, laundry drier or dishwashing machine, which is provided with an electrical connecting line and with at least one hose (3), which serves to conduct liquid and the free end of which can be coupled in mechanically positive manner with a U-shaped elbow (4), the two U limbs (5) of which are provided with clip-like retaining openings (6), which are matched to the hose diameter, as well as in the course of its U yoke (8) connecting the two U limbs (5) with a fastening device (9), **characterised in that** the fastening device (9) in the U yoke (8) is formed as a suspension opening (9) and the hose (3) during transport of the machine can be hooked by means of a suspension device provided at the rear wall (1) of the machine or can be screw-connected to the rear wall (1) by a screw inserted through the suspension opening (9).

2. Water-conducting domestic machine, such as a washing machine, laundry drier or dishwashing machine, which is provided with an electrical connecting line and with at least one hose (3), which serves to conduct liquid and the free end of which can be coupled in mechanically positive manner with a U-shaped elbow (4), the two U limbs (5) of which are provided with clip-like retaining openings (6), which are matched to the hose diameter, as well as in the course of its U yoke (8) connecting the two U limbs (5) with a fastening device (7), **characterised in that** the fastening device is constructed as stud-like projections (7) integrally formed at the rear side of the U yoke (8) and the hose (3) during transport of the machine can be suspended by means of slots, which are formed at the rear wall (1) of the machine, for the projections (7).

3. Domestic machine according to claim 1 or 2, **characterised in that** a further clip-shaped retaining opening (11 ) is provided in the region of the U yoke (8), which connects the two U limbs (5), of the elbow (4).

4. Domestic machine according to one of the preceding claims, **characterised in that** plug sleeves (12) for the contact pins of a connecting plug of the electrical connecting line are formed at the elbow (4).

## Revendications

1. Machine domestique avec tuyaux d'eau, telle un lave-linge, un sèche-linge ou un lave-vaisselle, qui est pourvue d'un cordon d'alimentation électrique et d'au moins un tuyau (3) servant à conduire un liquide dont l'extrémité libre peut être couplée par conjugaison de forme à un coude (4) en forme de U dont les deux branches de U (5) sont pourvues d'ouvertures de retenue (6) similaires à des clips adaptées au diamètre du tuyau et qui est pourvu d'un dispositif de fixation (9) sur le parcours de sa partie transversale en U (8) reliant les deux branches de U (5), **caractérisée en ce que** le dispositif defixation (9) est exécuté en tant qu'ouverture d'accrochage (9) dans la partie transversale en U (8) et, pendant le transport de la machine, le tuyau (3) peut être accroché au moyen d'un crochet prévu sur la paroi postérieure (1) de la machine ou être vissé sur la paroi postérieure (1) au moyen d'une vis passant à travers l'ouverture d'accrochage (9).

2. Machine domestique avec tuyaux d'eau, telle un lave-linge, un sèche-linge ou un lave-vaisselle, qui est pourvue d'un cordon d'alimentation électrique et d'au moins un tuyau (3) servant à conduire un liquide dont l'extrémité libre peut être couplée par conjugaison de forme à un coude (4) en forme de U dont les deux branches de U (5) sont pourvues d'ouvertures de retenue (6) similaires à des clips adaptées au diamètre du tuyau et qui est pourvu d'un dispositif de fixation (7) sur le parcours de sa partie transversale en U (8) reliant les deux branches de U (5), **caractérisée en ce que** le dispositif de fixation est exécuté en tant que saillies (7) similaires à des boutons formées sur le côté postérieur de la partie transversale en U (8) et le tuyau (3) peut être accroché, pendant le transport de la machine, au moyen de fentes pour les saillies (7) qui sont ajoutées sur la paroi postérieure (1) de la machine.

3. Machine domestique selon la revendication 1 ou 2, **caractérisée en ce qu'**une ouverture de retenue supplémentaire (11) similaire à un clip est prévue dans la zone de la partie transversale en U (8) du coude (4) qui relie les deux branches de U (5).

4. Machine domestique selon l'une des revendications précédentes, **caractérisée en ce que** le coude (4) est pourvu de douilles (12) pour les broches de contact d'une fiche de raccordement du cordon d'alimentation électrique.
